# EUROPÄISCHE PATENTSCHRIFT

(11) **EP 0 014 371 B1**
(45) Veröffentlichungstag und Bekanntmachung des Hinweises auf die Patenterteilung: **27.10.1982**
(21) Anmeldenummer: 80100296.5
(22) Anmeldetag: 22.01.1980
(51) Int. Cl.: B65B 5/06, B65D 71/06

(54) **Verfahren zum Verpacken von Warengebinden oder dergl. und nach diesem Verfahren hergestellte Sammelverpackung**
Method for packing groups of articles or the like and package produced thereby
Procédé pour emballer des groupes de marchandise ou analogues et emballages produits selon ce procédé

(30) Priorität: 02.02.1979 DE 2904055
(43) Veröffentlichungstag der Anmeldung: 20.08.1980
(73) Patentinhaber: EFFEM GmbH, D-27283 Verden (DE)
(72) Erfinder: Schormair, Eckart, D-2816 Otersen Nr. 7 (DE); Hommola, Jürgen, D-2816 Luttum (DE); Meyer, Bernd, D-2800 Bremen (DE)
(74) Vertreter: Goddar, Heinz J., Dr.

## Beschreibung

Die Erfindung betrifft ein Verfahren zum Verpacken von Warengebinden oder dergl., bei dem das Warengebinde mit einer im wesentlichen seine gesamten vertikalen Seitenflächen umgebenden Umfangswand aus Wellpappe, Karton oder dergl. und einem Packungsboden versehen wird, wobei das Warengebinde zunächst mit einer wenigstens einen Teil seiner im wesentlichen vertikalen Seitenflächen straff umschließenden ersten, oben und unten offenen Umfangswand umgeben wird, sowie eine nach diesem Verfahren hergestellte Sammelverpakkung.

Sammelverpackungen dienen zum Schutz und zum Zusammenhalten von Warengebinden, beispielsweise aus Blechdosen, Schachteln oder dergl. bestehend, während des Transportes. Aus Rationalisierungsgründen hat es sich eingebürgert, insbesondere in Selbstbedienungsläden die vorgenannten Waren unmittelbar aus der Sammelverpackung, in der sie angeliefert werden, zu verkaufen bzw. sie in der Sammelverpakkung anzubieten, wobei diese natürlich, um den Kunden eine Betrachtung der Waren und insbesondere auch den Zugriff zu ermöglichen, aufgerissen oder aufgeschnitten werden muß. Die Verwendung von Sammelpackungen, die sich auch in der vorstehend beschriebenen Weise als Ladenverpackungen eignen, ermöglicht im Arbeitsbereich »Auffüllen« von Selbstbedienungsläden oder dergl., wobei also Ware in leere Plätze nachgefüllt wird, Leistungssteigerungen von 300 bis 400%. Großaufbauten mit Verkaufsverpackungen sind ebenfalls gegenüber dem traditionellen Regalaufbau sehr zeitsparend und lassen sich außerdem unter Verwendung kombinierter Sammel- und Verkaufsverpackungen wesentlich stabiler herstellen als beim freien Stapeln von Einzelpackungen. Auch das Abstapeln nicht verkaufter Waren sowie der Rücktransport ins Lager sind mit merklich weniger Arbeit und Kosten verbunden.

Die bisher bekannten Sammelverpackungen bestehen üblicherweise aus sechsseitig geschlossenen, rechteckigen Kartons, die durch Aufschneiden mittels eines Kartonmessers oder aber durch Aufreißen längs markierter Perforationen oder schließlich durch Abreißen von Aufreißstreifen in die gewünschte Verkaufsverpackung überführt werden können. Das Umfallen oder Verschieben der Einzelpackungen im Verkaufsregal wird durch stehenbleibende Reste der Karton-Seitenwände verhindert. Die Perforationen der bekannten Sammelverpackungen der beschriebenen Art sind jedoch häufig sehr schlecht aufzureißen, so daß der Händler meist zum Kartonmesser greift, um den Karton schneller aufzutrennen, wobei aber die innenliegenden Waren, also die Einzelpackungen, häufig beschädigt werden können. Die leichter zu handhabenden Aufreißstreifen sind kostenaufwendig in der Herstellung und Anbringung und werden daher nicht im größeren Umfang verwendet. Ein weiterer Nachteil der bekannten Sammelverpackungen besteht darin, daß durch die übliche Laschenverklebung der sechsseitig geschlossenen Kartons zwar verwindungssteife Sammelverpackungen entstehen, die sich gut transportieren lassen, jedoch treten relativ hohe Packmaterialkosten auf. Die Kartons selbst liefern sehr sperriges Abfallmaterial; wenn sie am Verwendungsort aufgetrennt oder aufgeschnitten werden, da sie wegen der Laschenverklebung nur schwer zusammengelegt werden können. Weil die Kartons bei den bekannten Laschen-Sammelverpackungen außerdem meist recht fest um die Ware sitzen, hat der Kunde Schwierigkeiten, die ersten Packungen aus den als Verkaufspackungen dienenden aufgetrennten Kartons herauszunehmen.

Aus der US-A-2 7 07 553 ist ein Verfahren der eingangs genannten Art bekannt, bei dem ein schlauchförmiges Gebilde als erste Umfangswand über das aus aufeinander gestapelten Einzelbehältern bestehende Warengebinde gestülpt und anschließend straff um die vertikalen Seitenflächen des Warengebindes angezogen wird, wobei der Boden der fertigen Sammelverpackung durch eine ebene Platte gebildet ist, die in geeigneter Weise mit der ersten Umfangswand verbunden ist. Ein Übertragen dieses Gedankens auf beispielsweise aus Verkaufspakkungen der vorstehend beschriebenen Art bestehende Warengebinde führt nicht zu einer Lösung des Problems, eine Sammelverpackung zu erhalten, die einerseits auf dem Transport zuverlässig zusammenhält und andererseits auch in einem Selbstbedienungsgeschäft oder dergleichen einen raschen Übergang von der geschlossenen Transportpackung zur Präsentationspackung für die Einzelpackungen des Warengebindes oder dergleichen ermöglicht. Weiterhin ist aus der FR-A-2 087 000 eine Sammelverpackung mit einer ersten Umfangswand und einem tablettartigen Bodenteil (»Tray«) bekannt, bei der aber die Umfangswand das Warengebinde nicht straff spannend umschließt, so daß es sich insgesamt um eine einen herkömmlichen Karton oder dergleichen ähnlichen Verpackung handelt, welche die vorstehend beschriebenen Anforderungen ebenfalls nicht erfüllt.

Der Erfindung liegt daher die Aufgabe zugrunde, ein Verfahren der eingangs genannten Art zu schaffen, welches eine preiswertere Verpackung als mittels der bisher bekannten sechsseitig geschlossenen Kartons ermöglicht, darüber hinaus eine raschere Handhabung gewährleistet und leicht zu beseitigenden Abfall liefert, wobei sowohl ein zuverlässiger Transport, eine gute Handhabbarkeit als auch eine hohe Sicherheit gegenüber dem Umfallen der Ware beziehungsweise Einzelpackungen beim Transport sowie bei der Stapelung im Selbstbedienungsgeschäft oder dergleichen gewährleistet sind.

Diese Aufgabe wird bei einem Verfahren der eingangs genannten Art erfindungsgemäß dadurch gelöst, daß daraufhin ein Teil der ersten Umfangswand durch eine zweite Umfangswand straff umschlossen wird, wobei eine der beiden getrennt ausgebildeten Umfangswände die gesamten vertikalen Seitenflächen des Waren^{g}e-bindes oder dergleichen straff umschließt und die andere Umfangswand, lediglich den unteren Randabschnitt der vertikalen Seitenflächen des Warengebindes oder dergleichen umgebend, als umlaufender, hochstehender Umfangsrand eines tablettartigen Bodenteiles ausgebildet ist.

Da die erfindungsgemäß geschaffene Sammelverpackung nur fünf Wandabschnitte aufweist, ermöglicht sie eine beträchtliche Materialersparnis gegenüber bisher üblichen Verpakkungsarten, bei denen die Kartons mit Laschenverklebung im Verhältnis zur erfindungsgemäß geschaffenen Sammelverpackung bis zu 40% höhere Packmaterialkosten entstehen lassen, weil nämlich bei der Stanzung der Laschenzuschnitte herkömmlicher Art sehr viel Material verschwendet wird. Der glatte Tablettboden des Bodenteiles bildet bei der beim erfindungsgemäßen Verfahren geschaffenen Sammelverpakkung eine gute Transportmöglichkeit, da keine Laschen vorstehen und die scharf geschnittene, senkrecht stehende Umfangswand eine höhere Stapelstabilität beim Transport als bei normalen Kartons ermöglicht. Außerdem läßt sich die Umfangswand leicht zusammenlegen und ergibt daher am Verwendungsort einen platzsparenden und kostengünstigen Abfall, sobald die erste Umfangswand einmal vom tablettartigen Bodenteil abgetrennt ist. Besonders vorteilhaft ist es, daß sich die erfindungsgemäß geschaffene Sammelverpackung infolge des dichten Preßsitzes der Umfangswand einerseits und des Umfangsrandes des Bodenteiles andererseits gut handhaben und stapeln läßt, solange nämlich im wesentlichen horizontal wirkende Druckkräfte auf die Umfangswand ausgeübt werden, während am Verwendungsort ein leichtes Abziehen der Umfangswand durch vertikal aufgebrachte Zugkräfte möglich ist, woraufhin dann die Ware beziehungsweise Einzelpackungen in den tablettartigen Bodenteilen gegen seitliches Verschieben gesichert präsentiert werden können. Dadurch, daß der Umfangsrand des Bodenteiles lediglich den unteren Randabschnitt der ersten Umfangswand fest umgibt, entsteht beim Abziehen der Umfangswand innerhalb des Umfangsrandes um das Warengebinde herum ein gewisser Spielraum, der das Herausnehmen auch der ersten Einzelpackung aus dem tablettartigen Bodenteil für den Kunden erleichtert.

Besonders bevorzugte Ausführungsformen des Verfahrens und der Sammelverpackung nach der Erfindung ergeben sich aus den Unteransprüchen.

Nachstehend sind Ausführungsbeispiele der Erfindung anhand der Zeichnung im einzelnen erläutert. Dabei zeigt:
Fig. 1 ein Warengebinde, welches mittels der erfindungsgemäßen Sammelverpackung verpackt werden kann, in perspektivischer Darstellung;
Fig. 2 das in Fig. 1 gezeigte Warengebinde nach dem Umgeben durch die Umfangswand;
Fig. 3 die in Fig. 2 wiedergegebene, dort das Warengebinde umschließende Umfangswand in »leerem« Zustand;
Fig. 4 das Warengebinde in der kompletten Sammelverpackung, bestehend aus Umfangswand und tablettartigem Bodenteil;
Fig. 5 das tablettartige Bodenteil der Sammelverpackung von Fig. 4 allein;
Fig. 6 ein abgewandeltes Ausführungsbeispiel einer Umfangswand der erfindungsgemäßen SammeIverpackung;und
Fig. 7 ein Warengebinde auf dem tablettartigen Bodenteil der erfindungsgemäßen Sammelverpackung in Verkaufspräsentationsstellung.

Wie die Zeichnung erkennen läßt, besteht die erfindungsgemäße Sammelverpackung bei dem gezeigten Ausführungsbeispiel aus einer das zu verpackende Warengebinde 10 dicht und straff umschließenden Umfangswand 12 und einem schachteldeckel- bzw. tablettartigen Bodenteil 20, welches einen Boden 22 und einen umlaufenden Umfangsrand 24, der mit dem Boden 22 fest verbunden ist, aufweist. Die Umfangswand 12 umgibt das Warengebinde 10 mit Haftreibung dicht und straff, während der Umfangsrand 24 des Bodenteils 20 den unteren Randabschnitt der Umfangswand 12 wiederum ausreichend reibschlüssig festsitzend umgibt.

Das erfindungsgemäße Verpackungsverfahren wird wie folgt durchgeführt: Zunächst wird das Warengebinde 10, aus einer Anzahl von Einzelpackungen bestehend, zu einer dichten Packung zusammengedrückt und sodann mit der Umfangswand 12 umgeben, wobei es wichtig ist, daß die Umfangswand 12 Warengebinde dicht und straff, also reibschlüssig, umgibt. Nachdem die Sammelverpackung in diesen insbesondere aus Fig. 2 ersichtlichen, Verpackungszustand gebracht worden ist, erfolgt das Aufbringen des tablettartigen Bodenteiles 20 durch Aufschieben des Umfangsrandes 24 auf die Umfangswand 12 von unten her. Auch hierbei wird ein straffes, reibschlüssiges Verbinden des Umfangsrandes 24 mit der Umfangswand 12 sichergestellt. Dieses Verfahren läßt sich schnell und ohne vielfältige Klebevorgänge, wie dies bei den bisher bekannten Verpackungsverfahren der Fall ist, durchführen. Die auf diese Weise fertiggestellte Sammelverpackung läßt sich ohne Schwierigkeiten handhaben, nämlich durch Aufbringen entweder von vertikalen, nach oben gerichteten Kräften auf die Unterseite des Bodenteiles 20, also in Richtung des in Fig. 4 unten gezeigten Pfeiles 14, oder aber durch Aufbringen horizontaler Druckkräfte auf die Umfangswand 12, wie in Fig. durch die links und rechts horizontal gezeigten Pfeile 14 angegeben. Dabei hält die Haftreibung zwischen dem Warengebinde 10 und der Umfangswand 12 einerseits sowie zwischen der Umfangswand 12 und dem Umfangsrand 24 des Bodenteiles 20 andererseits die gesamte Anordnung zusammen, so daß ein einwandfreier Transport gewährleistet ist. Sobald die Sammelverpakkung am Verwendungsort angekommen ist, werden auf die Umfangswand 12 in Richtung der Pfeile 16 von Fig. 4 im wesentlichen vertikale Zugkräfte ausgeübt, wodurch sie aus dem Umfangsrand 24 des Bodenteiles 20 herausgezogen und entfernt werden kann. Um vertikale Zugkräfte leichter auf die Umfangswand 12 aufbringen zu können, ist es vorteilhaft, in der aus Fig. 6 ersichtlichen Weise Laschen 18 oder dergl. an der Umfangswand 12 anzubringen, die das Entfernen der Umfangswand erleichtern.

Nach dem Abziehen der Umfangswand 12 bleiben die Einzelpackungen oder Waren auf dem tablettartigen Bodenteil 20 zurück und können so dem Kunden präsentiert werden. Auf dem umlaufenden Rand 24 des Bodenteiles 20 können in kostengünstiger und einfacher Weise Preis- oder Herstellerhinweise angebracht werden, die beim Verkauf nützlich sein können. Sobald die dichtsitzende Umfangswand 12 entfernt ist, sitzen die Einzelpackungen locker mit einem der Dicke der Umfangswand 12 entsprechenden Abstand vom Umfangsrand 24 des tablettartigen Bodenteiles 20 entfernt, so daß der Kunde auch die ersten Einzelpackungen ohne Schwierigkeiten entnehmen kann, wobei aber nichtsdestoweniger die Einzelpackungen gegen Umfallen, Verschieben oder dergl. gesichert sind.

## Patentansprüche

1. Verfahren zum Verpacken von Warengebinden oder dergl., bei dem das Warengebinde (10) mit einer im wesentlichen seine gesamten vertikalen Seitenflächen umgebenden Umfangswand aus Wellpappe, Karton oder dergl. und einem Packungsboden versehen wird, wobei das Warengebinde (10) zunächst mit einer wenigstens einen Teil seiner im wesentlichen vertikalen Seitenflächen straff umschließenden ersten, oben und unten offenen Umfangswand (12) umgeben wird, dadurch gekennzeichnet, daß daraufhin ein Teil der ersten Umfangswand (12) durch eine zweite Umfangswand (24) straff umschlossen wird, wobei die Umfangswand (24) lediglich den unteren Randabschnitt der vertikalen Seitenflächen des Warengebindes oder dergleichen umgibt und als umlaufender, hochstehender Umfangsrand eines tablettartigen Bodenteiles (20) ausgebildet ist.

2. Verfahren nach Anspruch 1, dadurch gekennzeichnet, daß die erste Umfangswand (12) zunächst bandartig um das Warengebinde (10) gestrafft und erst daraufhin unter Verbinden der entsprechenden Bandenden geschlossen wird.

3. Verfahren nach Anspruch 1, dadurch gekennzeichnet, daß die erste Umfangswand (12) in bereits geschlossenem Zustand, unter entsprechender Bemessung ihres lichten Innenquerschnittes, straff über das Warengebinde (10) gestülpt wird.

4. Verfahren nach einem der vorangehenden Ansprüche, dadurch gekennzeichnet, daß der Umfangsrand des Bodenteiles (20) im bereits geschlossenen Zustand, unter entsprechender Bemessung seines leichten Innenquerschnittes, straff über den unteren Randabschnitt der bereits aufgebrachten ersten Umfangswand (12) gezogen wird.

5. Verfahren nach einem der Ansprüche 1 bis 3, dadurch gekennzeichnet, daß der Umfangsrand des Bodenteiles (20) zunächst in noch nicht geschlossenem Zustand um den unteren Randabschnitt der bereits aufgebrachten ersten Umfangswand (12) hochgeklappt und erst daraufhin straffsitzend geschlossen wird.

6. Verfahren nach einem der vorangehenden Ansprüche, dadurch gekennzeichnet, daß durch entsprechende Bemessung der Umfangsspannung der ersten Umfangswand (12) einerseits und des Umfangsrandes andererseits zwischen den vertikalen Seitenflächen des Warengebindes (10), der ersten Umfangswand (12) und dem Umfangsrand eine reibschlüssige Haftverbindung solcher Festigkeit eingestellt wird, daß beim Einwirken im wesentlichen horizontaler Druckkräfte auf die erste Umfangswand (12) ein Transport des Warengebindes (10) mit Bodenteil (20) und beim Einwirken im wesentlichen vertikaler Zugkräfte auf die erste Umfangswand (12) ein Abziehen derselben vom Bodenteil (20) ermöglicht wird.

7. Sammelverpackung, hergestellt nach dem Verfahren nach Anspruch 6, dadurch gekennzeichnet, daß die erste Umfangswand (12) das Aufbringen im wesentlichen vertikaler Zugkräfte ermöglichende Griffeinrichtungen (18) aufweist.

8. Sammelverpackung nach Anspruch 7, dadurch gekennzeichnet, daß die Griffeinrichtungen aus in die erste Umfangswand eingeschnittenen Laschen (18) bestehen.

## Claims

1. A method of casing packs or cartons or the like of goods, the carton (10) having placed around it a peripheral wall of corrugated board, cardboard or the like extending substantially around its entire vertical peripheral surfaces, a case base being placed below the carton, the carton (10) first having placed around it a first peripheral wall (12) open at the top and the bottom and engaging tightly around at least some of its substantially vertical lateral surfaces, characterised in that a second peripheral wall (24) is engaged tightly around some of the first peripheral wall (12), the peripheral wall (24) engaging only around the bottom edge portion of the vertical lateral surfaces of the pack and taking the from of a peripheral upright edge of a tray-shaped base member (20).

2. A method according to claim 1, characterised in that the first peripheral wall (12) is first engaged tightly like a strip around the pack (10), then closed by the corresponding strip ends being joined together.

3. A method according to claim 1, characterised in that the first peripheral wall (12) is pushed tightly over the pack (10) when in the closed state and assuming appropriate size and design of its internal cross-section.

4. A method according to any of the previous claims, characterised in that the peripheral edge of the base member (20) ist drawn tightly over the bottom edge portion of the prepared first peripheral wall (12) when in the closed state and assuming appropriate size and design of its internal cross-section.

5. A method according to any of claims 1 to 3, characterised in that the peripheral edge of the base member (20) is bent up while still open around the bottom edge portion of the previously contrived first peripheral wall (12) and only then closed on itself tightly.

6. A method according to any of the previous claims, characterised in that by appropriate peripheral stressing of the first peripheral wall and the peripheral edge between the vertical lateral surfaces of the pack (10), the first peripheral wall (12) and the peripheral edge, a frictional engagement is produced of a strength such that, when substantially horizontal pressures act on the first peripheral wall (12), the pack (10) can be conveyed together with the base member (20), whereas when substantially vertical tensions act on the first peripheral wall (12) the same can be pulled off the base member (20).

7. A case producted by the method according to claim 6, characterised in that the first peripheral wall (12) has grip means (18) enabling substantially vertical pulls to be applied. 8. A case according to claim 7, characterised in that the grip means are tabs (18) cut in the first peripheral wall.

## Revendications

1. Procédé d'emballage de groupes de marchandises ou d'objets semblables, dans lequel le groupe de marchandises (10) est pourvu d'une paroi périphérique en carton ondulé, carton ou matière semblable, qui entoure à peu près toutes ses faces latérales verticales, et d'un fond, le groupe de marchandises (10) étant d'abord entouré d'une première paroi périphérique (12) ouverte en haut et en bas, qui entoure de façon tendue au moins une partie de ses faces latérales sensiblement verticales, caractérisé par le fait qu'après cela, une partie de la première paroi périphérique (12) est entourée de façon tendue d'une deuxième paroi périphérique (24), celle-ci entourant seulement la partie marginale inférieure des faces latérales verticales du groupe de marchandises ou des objets semblables et étant constituée par un bord périphérique montant d'un élément de fond (20) du genre plateau.

2. Procédé selon la revendication 1, caractérisé par le fait que la première paroi périphérique (12) est d'abord tendue à la manière d'une bande autour du groupe de marchandises (10) et ensuite fermée par union des extrémités de la bande.

3. Procédé selon la revendication 1, caractérisé par le fait que la première paroi périphérique (12), déjà fermée, et sa section intérieure étant convenablement choisie, est placée de façon tendue autour du groupe de marchandises (10).

4. Procédé selon l'une des revendications précédentes, caractérisé par le fait que le bord périphérique de l'élément de fond (20), déjà fermé, et sa section intérieure étant converna- blement choisie, est placé de façon tendue autour de la partie marginale inférieure de la première paroi périphérique (12) déjà appliquée.

5. Procédé selon l'une des revendications 1 à 3, caractérisé par le fait que le bord périphérique de l'élément de fond (20) est d'abord, non fermé, relevé autor de la partie marginale inférieure de la première paroi périphérique (12) déjà appliquée, et est ensuite fermée pour y être appliqué tendu.

6. Procédé selon l'une des revendications précédentes, caractérisé par le fait que, par un choix approprié de la tension périphérique de la première paroi périphérique (12) et du bord périphérique, oncrée, entre les faces latérales verticales du groupe de marchandises (10), la première paroi périphérique (12) et le bord périphérique, une liaison par adhérence avec frottement, de résistance telle qu'en cas d'action de pressions sensiblement horizontales sur la première paroi périphérique (12), le transport du groupe de marchandises (10) avec l'élément de fond (20) soit permis, et qu'en cas d'action de forces de traction sensiblement verticales sur la première paroi périphérique (12), celle-ci puisse être retirée de l'élément de fond (20).

7. Emballage collectif réalisé par le procédé défini dans la revendication 6, caractérisé par le fait que la première paroi périphérique (12) présente des moyens de préhension (18) permettant l'application de forces de traction sensiblement verticales.

8. Emballage collectif selon la revendication 7, caractérisé par le fait que les moyens de préhension sont des pattes (18) découpées dans la première paroi périphérique.
